# EUROPÄISCHE PATENTSCHRIFT

(11) **EP 3 487 786 B1**
(45) Veröffentlichungstag und Bekanntmachung des Hinweises auf die Patenterteilung: **11.09.2024**
(21) Anmeldenummer: 17737790.0
(22) Anmeldetag: 11.07.2017
(51) Int. Cl.: B65D 83/22, B65D 83/20

(54) **SPRÜHKAPPE FÜR AEROSOLDRUCKGASPACKUNGEN**
SPRAY HEAD FOR AN AEROSL CONTAINER
TÊTE DE PULVÉRISATION POUR UN CONTAINER AÉROSOL

(30) Priorität: 22.07.2016 DE 102016008785
(43) Veröffentlichungstag der Anmeldung: 29.05.2019
(73) Patentinhaber: Beiersdorf AG, 22529 Hamburg (DE)
(72) Erfinder: MALCHUS, Ingo, 26826 Weener (DE)
(74) Vertreter: Beiersdorf AG
(86) Internationale Anmeldenummer: PCT/EP2017/067321
(87) Internationale Veröffentlichungsnummer: WO 2018/015203

(56) Entgegenhaltungen:
- EP-A1- 0 402 636
- EP-A1- 1 757 537
- WO-A1-2011/117149
- DE-A1- 102009 007 813
- DE-A1- 2 205 929
- DE-A1- 2 752 563
- JP-A- 2007 297 101

## Beschreibung

Die Erfindung betrifft eine Sprühkappe zum Aufsatz auf eine Aerosoldruckgaspackung mit einer Sicherung gegen unbeabsichtigtes Hochklappen des Betätigungselementes.

Druckgaspackungen sind für gewöhnlich aufgebaut aus einer Sprühdose mit einer im Dosendeckel mündenden Sprühleitung und einem Sprühventil, welches sich in, vor oder hinter der Sprühleitung befindet. Dieses Ventil ist im "Lagerzustand" geschlossen und kann zur Entnahme des Verpackungsinhaltes mit einem von außen zugänglichen Betätigungselement gegen eine Rückstellkraft geöffnet werden.

Zum Schutz des Sprühkopfes sind die üblichen Sprühdosen mit einer Schutzhaube versehen.

Sprühdosen bestehen in der Regel aus Metall oder aus Kunststoff, wobei der Sprühkopf, Teile des Sprühkopfes, das Betätigungselement und die Schutzhaube ebenfalls aus Kunststoff (hauptsächlich aus Polypropylen) gefertigt sein können. Der zu versprühende Inhalt ist dabei unter Überdruck in die Metall- oder Kunststoffdose eingefüllt und wird bei Betätigung des Ventils als Nebel (Aerosol) oder auch als Schaum freigesetzt.

Sprühdosen oder Druckgaspackungen sind für vielerlei Produkte auf dem Markt; beispielhaft erwähnt seien hier Produkte aus dem Kosmetikbereich, wie Haarspray, Deodorants, Rasierschäume, aber auch Sprühkleber, Zimmererfrischungsdüfte, Insektensprays, Putzmittel und vielerlei mehr.

Derzeit zur Verfügung stehende Sprühsysteme für Aerosoldruckgaspackungen liegen ein- oder mehrteilig vor. In der Regel weisen sie ein nahezu zylindrisches Mantelteil, welches fest mit dem Aerosolbehälter verbunden ist, und ein Betätigungselement, über welches das Aerosolventil heruntergedrückt wird, auf. Das Betätigungselement zum Auslösen des Sprühvorganges ist in der Regel im sichtbaren Mantelteil der Sprühkappe federnd bzw. beweglich gelagert, so dass durch ein Herunterdrücken des Betätigungselementes der Sprühmechanismus ausgelöst werden kann.

Die EP 0 323 874 A1 zeigt einen mit einer Schutzkappe versehenen Behälter zum Versprühen von Produkten. Die Abgabe des Produktes geschieht hier durch die Absorption und die Wiedergabe des Produktes über ein absorbierendes Mittel, welches im Wesentlichen die Form einer Scheibe hat. Eine Ausführungsform des Behälters ist ebenfalls derart gestaltet, dass das Mittel für die Betätigung der Ausspritzvorrichtung von der Außenseite der Schutzglocke einen verformbaren Bereich der Schutzglocke aufweist.

Die DE 102009007813 offenbart eine Sprühkappe zum Aufsatz auf eine Druckgaspackung aufweisend ein Mantelteil und ein Betätigungselement mit einer Düsenöffnung, dadurch gekennzeichnet, dass mit dem Mantelteil eine Abdeckvorrichtung beweglich verbunden ist, wobei die Verbindung zwischen Abdeckvorrichtung und Außenmantel eine Klappbewegung zulässt und wobei die Abdeckvorrichtung im geschlossenen Zustand das Betätigungselement überdeckt (Schließposition) und zumindest teilweise den oberen Rand des Mantelteils überlagert und/oder übergreift.

Die DE 27 52 563 A1 offenbart eine Sprühkappenanordnung für einen Aerosolbehälter oder für einen mit einer Pumpe ausgestatteten Behälter, bei der ein Betätigungsknopf von unten in die Kappe eingeführt ist und eine elastische Zunge auf dem Knopf rastet dann an einem Anschlag in der Kappe ein und greift dann in eine Aussparung hinter dem Anschlag ein, um den Knopf festzuhalten. Am anderen Ende des Knopfes befindet sich ein Vorsprung, der reibschlüssig in eine Kerbe in der Wand der Kappe eingreift, um den Knopf in der richtigen Ausrichtung zum Anbringen auf dem Behälter zu halten.

Oftmals wird beim ersten Auslösen des Sprühvorganges zur Originalitätssicherung eine Kunststoffverbindung oder eine Perforation zwischen Mantelteil und Betätigungselement aufgebrochen, um ein Eindrücken des Betätigungselementes zu ermöglichen. Anschließend ist die Auslösung des Sprühvorganges ohne Hindernis möglich.

Heute ist es Stand der Technik, dass Sprühkappen (engl. Aerosol Header) mit integriertem Betätigungselement (Fingertaste), mit einer kleinen Anbindung gespritzt werden. Diese Anbindung soll einerseits das Betätigungselement vor versehentlichem Herunterdrücken während des Transportes sichern und andererseits das Betätigungselement beim Aufsetzen des Sprühkopfes auf das Aerosolbehältnis in Position halten. Des Weiteren soll die Anbindung während der Montage der Sprühkappe auf die Aerosoldose dazu beitragen, dass die Fingertaste nicht nach oben aufklappt. Da diese Anbindung bei der Erstbetätigung (Originalitätssicherung) vom Anwender gebrochen werden muss, darf diese nur sehr schwach ausgelegt werden und hält die auftretenden Kräfte während der Montage nicht immer sicher stand.

Da in der Regel der komplette Sprühkopf mit aufgesetzter Schutzkappe in einem Montageschritt auf dem Aerosolbehälter aufgeprellt (aufgesetzt, aufgedrückt) wird, ist es nicht möglich das Betätigungselement durch Gegendruck am Aufklappen zu hindern.

Aufgabe der Erfindung ist es, ein Sprühsystem in Form einer Sprühkappe für Aerosoldruckgasflaschen zur Verfügung zu stellen, welches die genannten Nachteile des Standes der Technik nicht aufweist. Insbesondere soll eine Sprühkappe zur Verfügung gestellt werden, bei der eine mechanische Verriegelung des Betätigungselementes gegenüber dem Mantelteil im Zuge des Herstellungsprozesses, dem Spritzgießen, erfolgt.

Gelöst wird die Aufgabe durch eine erfindungsgemäße Sprühkappe zum Aufstecken auf eine Aerosoldruckgaspackung, wie es im Hauptanspruch dargestellt wird. Die Unteransprüche beschreiben eine vorteilhafte Ausführungsformen dieser Sprühkappe und eine Verpackung mit dieser Sprühkappe.

Die Erfindung betrifft gemäß des Hauptanspruchs eine Sprühkappe zum Aufsatz auf eine Druckgaspackung, wobei Sprühkappe und Druckgaspackung ein Sprühsystem bilden, aufweisend ein Mantelteil mit einem am Mantelteil angelenkten Betätigungselement und einer das Mantelteil übergreifenden Schutzpappe, dadurch gekennzeichnet, das das Betätigungselement mindestens einen kleinen Vorsprung aufweist, der sich in mindestens eine korrespondierende Öffnung im Mantelteil erstreckt, wodurch ein Aufklappen des Betätigungselementes verhindert wird.

Unter Druckgaspackungen, insbesondere Aerosoldruckgaspackungen, werden im Sinne der Erfindung Behältnisse verstanden, die in der Lage sind, ein Füllgut und ein Treibmittel aufzunehmen, wobei Füllgut und Treibmittel gemeinsam oder getrennt, z.B. in getrennten Kammern innerhalb des Behältnisses (z.B. Bag-in-Can System), vorliegen können. Das Behältnis ist durch ein Deckelelement verschlossen, welches mit der Behälterwand umlaufend verbördelt oder verpresst ist, so dass sich ein ringförmiger Wulstbereich ausbildet. Das Deckelelement trägt im Zentrum seine Fläche ein Ventil, welches zur Ausgabe des Aerosols bzw. des Füllgutes dient.

Die erfindungsgemäße Sprühkappe weist ein mehr oder weniger zylindrisches Mantelteil auf, welches mittels Rastelementen oder gleichwertigen Hilfsmitteln auf der ringförmigen Wulst des Aerosolbehältnisses befestigt wird. Im Zentrum des Mantelteils ist ein Betätigungselement angeordnet, welches in Verbindung mit dem Ventil der Druckgaspackung die Auslösevorrichtung darstellt und im inneren mindestens einen Kanal aufweist, der das aus dem Ventil austretende Aerosol bzw. Füllgut zur Düsenöffnung leitet, von wo aus es in die Umgebung gelangt. Das Betätigungselement ist mit dem Mantelteil so verbunden, das eine Klappbewegung des Betätigungselementes in das Mantelteil erfolgen kann. Die Verbindung ist vorzugsweise als Scharnier oder Folienscharnier ausgebildet.

Das Betätigungselement weist zudem auf der dem Ventilanschluss abgewandten Seite eine Betätigungsfläche auf. Wird auf die Betätigungsfläche Druck ausgeübt, tritt eine vertikale Verschiebung (Hereinklappen) des Betätigungselementes innerhalb des Mantelteils auf und führt so zur Öffnung des Ventils und damit zum Austritt des Füllgutes aus der Düsenöffnung.

Im Bereich der Sprühöffnung ist das Mantelteil gegebenenfalls durchbrochen, so dass keine Behinderung der Aerosolausgabe bzw. Füllgutausgabe erfolgt.

Die erfindungsgemäße Sprühkappe weist eine Abdeckvorrichtung (Schutzkappe) auf, die im geschlossenen Zustand das Betätigungselement überdeckt (Schließposition) und zumindest teilweise den oberen Rand des Mantelteils überlagert bzw. übergreift. Die Abdeckvorrichtung ist mit dem Mantelteil so verbunden, das die Abdeckvorrichtung mit geringem Kraftaufwand abgenommen werden kann, jedoch sich nicht von selbst löst.

Die Abdeckvorrichtung schützt im geschlossenen Zustand vor einer unbeabsichtigten Betätigung des Betätigungselementes. Wenn die Abdeckvorrichtung abgenommen ist, ist ein Drücken des Betätigungselementes ohne weiteres möglich ist.

Vorteilhaft ist es, wenn der Vorsprung am Betätigungselement, der Verbindungsstelle von Betätigungselement mit Mantelteil gegenüberliegt. Besonders vorteilhaft ist es den Vorsprung so zu dimensionieren, das er nicht aus der korrespondierenden Öffnung im Mantelteil heraustritt oder diese überragt.

In einer speziellen besonders vorteilhaften Ausführungsform ist das Betätigungselement Abdeckvorrichtung mit dem Mantelteil in einem weiteren Bereich verbunden, wobei dieser Verbindung die Funktion eines Originalitätsverschlusses innewohnt und nur bis zum ersten Gebrauch besteht.

Erfindungsgemäß vorteilhaft ist es, die Verbindung von Betätigungselement und Mantelteil so auszuführen, das die Verbindung eine Federspannung aufbaut, so dass die Abdeckvorrichtung in der geschlossenen und/oder geöffneten Position gezogen wird und bei der Verklappung aus den Ruhepositionen die Überwindung einer geringen Gegenkraft nötig ist.

Vorteilhaft ist es, wenn in das Betätigungselement der Ausgabekanal und die Düsenöffnung integriert sind.

In einer besonders vorteilhaften Ausführungsform weist die Betätigungsfläche des Betätigungselementes der Sprühkappe keine glatte Oberfläche auf, sondern ist strukturiert, insbesondere durch Noppen, Rasten, Rillen, Kerben oder dergleichen.

Vorteilhaft ist es, wenn die Betätigungsfläche in Gänze oder nur die Verbindung von Betätigungsfläche und Mantelteil aus einem thermoplastischen Elastomer besteht, insbesondere aus PE, EPDM, Silikon und/oder Polyurethan.

Eine besonders vorteilhafte Ausführungsform des erfindungsgemäßen Sprühsystems zeichnet sich dadurch aus, dass die Sprühkappe in einem Zweikomponenten-Spritzgussverfahren hergestellt wird. Es ist ebenfalls möglich, ein vorher in das Spritzgusswerkzeug eingelegtes Teil mit einer zweiten Komponente zu umspritzen.

Die Sprühkappe besteht dabei aus einem thermoplastischem Kunststoff, vorzugsweise aus PE oder PP. Weiterhin können PS, SAN, ABS, PA, POM oder andere Massenkunststoffe eingesetzt werden. Die Betätigungsfläche wird aus einem weichen synthetischem Material mit hohem Rückstellvermögen, beispielsweise aus einem thermoplastischen Elastomer, vorzugsweise auf PE oder EPDM-Basis, hergestellt. Silikone oder Polyurethane können ebenso verwendet werden.

Die Verbindung zwischen der Sprühkappe und der Druckgaspackung im Bereich des Halses kann in Form einer Bördelkante an der Druckgaspackung ausgebildet sein, über die die Sprühkappe einschnappt. Eine Variante hiervon liegt vor, wenn die Sprühkappe aufgrund eines Vorsprungs bzw. einer Nut an der Druckgaspackung einrastet.

Unter der Sprühkappe lassen sich die bisher bekannten Sprühmechanismen verwenden, so dass bestehende Fertigungsanlagen hierfür nicht umgerüstet werden müssen. Beispielsweise können die gängigen Spraydosen mit Tellerventil als Druckgaspackung in Verbindung mit der erfindungsgemäßen Sprühkappe verwendet werden.

Die für das Montieren der Sprühkappe auf dem Aerosolbehältnis verwendeten Anlagen, können bei der Montage erfindungsgemäßer Sprühkappen größere Kräfte zum Aufpressen/Aufprellen aufwenden, ohne Gefahr zu laufen, das das Betätigungselement aus dem Mantelteil herausklappt und dadurch nicht auf dem Ventil sitzt. Durch die Erfindung wird es möglich höhere Taktraten bei der Montage zu erzielen, was die Montagekosten verringert. Materialkosten sind bei erfindungsgemäßen Sprühkappen nicht erhöht, da sich das Mehr an Material für den Vorsprung am Betätigungselement gegenüber der Einsparung an Material für die korrespondierende Öffnung im Mantelteil ausgleichen können.

Im Folgenden wird die erfindungsgemäße Sprühkappe und die dadurch erhältliche Aerosolspendervorrichtung anhand eines Ausführungsbeispieles beschrieben. Die Erfindung soll jedoch nicht auf das Ausführungsbeispiel eingeschränkt sein, welches nur zur visuellen Unterstützung der Beschreibung dient.

Folgende Bezugszeichen werden verwendet:
1. Sprühkappe
2. Mantelteil
   2.1 Öffnung (Durchbruch) im Mantelteil
   2.2 Scharnier (bewegliche Verbindung zwischen Mantelteil und Betätigungselement)
3. Betätigungselement
   3.1 Vorsprung am Betätigungselement
   3.2 Betätigungsfläche
   3.3 Ausgabekanal
4. Schutzkappe

Figur 1 zeigt schematisch eine mögliche Ausführungsform einer erfindungsgemäßen Sprühkappe 1. An ein zylindrisches Mantelteil 2 ist über ein Folienscharnier 2.2 ein Betätigungselement 3 verschwenkbar angebunden. Das Betätigungselement weist zusätzlich einen Sicherungssteg (nicht sichtbar) auf, der als Originalitätsverschluss dient. Das Betätigungselement 3 weist an der dem Scharnier 2.2 gegenüberliegenden Seite eine Vorsprung 3.1 auf. Der Vorsprung 3.1 ist so dimensioniert, das er in einen korrespondierenden Durchbruch 2.1 im Mantelteil 2 hineinragt (Figur 1a) bzw. bis an das Mantelteil heranragt (Figur 1b).

Der Durchbruch 2.1 ist so dimensioniert, das nur ein geringer Abstand zwischen der Oberseite von Vorsprung 3.1 und der oberen Kante des Durchbruchs vorliegt, wenn keine Kraft auf die Betätigungsfläche 3.2 ausgeübt wird (Ruhezustand). Vorteilhaft ist der Abstand A zwischen Oberkante und Oberseite kleiner als 1 mm im belastungsfreien Zustand.

Wirkt eine Kraft auf die Betätigungsfläche (Sprühzustand), so wird das Betätigungselement 3 in das Mantelteil 2 hineingeschwenkt. Die Unterseite des Vorsprungs 3.1 darf in dieser Position die untere Kante des Durchbruchs 2.1 nicht berühren bzw. durch diese blockiert werden. Vorteilhaft ist es hier eine Abstand B von 0,2 bis 2 mm zwischen Unterseite und Unterkante zu wahren.

Durch den Vorsprung 3.1 wird ein Hochklappen des Betätigungselementes bei der Montage verhindert, da die Bewegung dadurch unterbunden wird, dass der Vorsprung an den Rand der Durchbruches 2.1 stößt. Gleichfalls wird die freie Beweglichkeit des Betätigungselementes für den Sprühprozess ermöglicht.

## Patentansprüche

1. Sprühkappe (1) zum Aufsatz auf eine Druckgaspackung aufweisend
- ein Mantelteil (2) und
- ein Betätigungselement (3) mit einer Betätigungsfläche (3.2) zum Auslösen des Sprühmechanismus,
wobei Mantelteil (2) und Betätigungselement (3) beweglich verbunden sind und
wobei die Verbindung zwischen Betätigungselement (3) und Mantelteil (2) eine Klappbewegung zulässt, **dadurch gekennzeichnet, dass**
- das Mantelteil (2) in seiner Peripherie einen Durchbruch bzw. Öffnung (2.1) aufweist, und
- das Betätigungselement einen zur Verbindung von Mantelteil und Betätigungselement beabstandet angeordneten Vorsprung (3.1) aufweist,
wobei der Vorsprung (3.1) durch den Durchbruch bzw. die Öffnung (2.1) des Mantelteils hindurchtritt und
wobei der Rand des Durchbruchs bzw. der Öffnung (2.1) im entlasteten Zustand des Betätigungselementes vom Vorsprung nicht berührt wird, und wobei die Verbindung zwischen Mantelteil und Betätigungselement als Scharnier oder Folienscharnier (2.2) ausgebildet ist.

2. Sprühkappe (1) nach Anspruch 1, **dadurch gekennzeichnet, dass** die Sprühkappe eine entfernbare Schutzkappe (4) aufweist.

3. Sprühkappe (1) nach Anspruch 1, **dadurch gekennzeichnet, dass** das Betätigungselement einen Kanal (3.3) mit Düsenöffnung aufweist.

4. Sprühkappe (1) nach mindesten einem der vorhergehenden Ansprüche, **dadurch gekennzeichnet, dass** der Vorsprung (3.1) der Verbindungsstelle (2.2) von Betätigungselement (3) mit dem Mantelteil (2) gegenüberliegt.

5. Sprühkappe (1) nach mindesten einem der vorhergehenden Ansprüche, **dadurch gekennzeichnet, dass** das Betätigungselement (3) mit dem Mantelteil (2) in einem weiteren Bereich über einen festen Steg verbunden ist, wobei dieser Verbindung die Funktion eines Originalitätsverschlusses innewohnt und nur bis zum ersten Gebrauch besteht.

6. Sprühkappe (1) nach mindesten einem der vorhergehenden Ansprüche, **dadurch gekennzeichnet, dass** die Verbindung von Betätigungselement (3) und Mantelteil (2) so ausgeführt ist, das sich eine Federspannung aufbaut, wodurch das Betätigungselement in die geschlossene und/oder geöffnete Position gezogen wird und bei der Verschwenkung aus den Ruhepositionen und/oder Offenposition die Überwindung einer geringen Gegenkraft nötig ist.

7. Sprühkappe (1) nach mindesten einem der vorhergehenden Ansprüche, **dadurch gekennzeichnet, dass** das Betätigungselement (3) strukturiert ist, insbesondere durch Noppen, Rasten, Rillen, Kerben oder dergleichen.

8. Sprühkappe (1) nach einem der vorangehenden Ansprüche, **dadurch gekennzeichnet, dass** die Sprühkappe aus einem thermoplastischen Kunststoff besteht, insbesondere aus PE, PP, PS, SAN, ABS, PA und/oder POM.

9. Sprühkappe (1) nach einem der vorangehenden Ansprüche, **dadurch gekennzeichnet, dass** die Betätigungsfläche (3.2) in Gänze oder nur die Verbindung von Betätigungsfläche und Mantelteil aus einem thermoplastischen Elastomer besteht, insbesondere aus PE, EPDM, Silikon und/oder Polyurethan.

10. Sprühkappe (1) nach einem der vorhergehenden Ansprüche, **dadurch gekennzeichnet, dass** die Sprühkappe in einem Zweikomponenten-Spritzgussverfahren hergestellt wird.

## Claims

1. Spray cap (1) to be placed on a pressurized gas container having
- a shell part (2) and
- an actuating element (3) with an actuating face (3.2) for triggering the spray mechanism,
wherein the shell part (2) and actuating element (3) are movably connected and
wherein the connection between the actuating element (3) and shell part (2) permits a folding movement motion, **characterized in that**
- the shell part (2) has, in its periphery, an aperture or opening (2.1), and
- the actuating element (3) has a projection (3.1) arranged spaced apart for connection of the shell part and actuating element,
wherein the projection (3.1) passes through the aperture or the opening (2.1) of the shell part and
wherein the edge of the aperture or the opening (2.1) is not touched by the projection in the relaxed state of the actuating element, and wherein the connection between shell part and actuating element is formed as a hinge or film hinge (2.2).

2. Spray cap (1) according to Claim 1, **characterized in that** the spray cap has a removable protective cap (4).

3. Spray cap (1) according to Claim 1, **characterized in that** the actuating element has a duct (3.3) with a nozzle opening.

4. Spray cap (1) according to at least one of the preceding claims, **characterized in that** the projection (3.1) of the connecting point (2.2) is opposite the actuating element (3) with the shell part (2).

5. Spray cap (1) according to at least one of the preceding claims, **characterized in that** the actuating element (3) is connected to the shell part (2) in a further region via a fixed web, wherein this connection is inherent in the function of a temper-evident closure and only exists until initial use.

6. Spray cap (1) according to at least one of the preceding claims, **characterized in that** the connection of the actuating element (3) and shell part (2) is embodied so that a spring tension builds up, as a result of which the actuating element is pulled into the closed and/or opened position and a small counterforce has to be overcome when pivoting from the idle positions and/or open position.

7. Spray cap (1) according to at least one of the preceding claims, **characterized in that** the actuating element (3) is structured, in particular by knobs, notches, grooves, indents or the like.

8. Spray cap (1) according to any one of the preceding claims, **characterized in that** the spray cap is composed of a thermoplastic plastic, in particular from PE, PP, PS, SAN, ABS, PA and/or POM.

9. Spray cap (1) according to any one of the preceding claims, **characterized in that** the actuating face (3.2) in its entirety or only the connection of the actuating face and shell part is composed of a thermoplastic elastomer, in particular from PE, EPDM, silicon and/or polyurethane.

10. Spray cap (1) according to any one of the preceding claims, **characterized in that** the spray cap is produced using a two-component injection moulding process.

## Revendications

1. Capuchon de pulvérisation (1) destiné à être placé sur un emballage de gaz comprimé, ledit capuchon de pulvérisation comportant
- une partie d'enveloppe (2) et
- un élément d'actionnement (3) pourvu d'une surface d'actionnement (3.2) et destiné à déclencher le mécanisme de pulvérisation,
la partie d'enveloppe (2) et l'élément d'actionnement (3) étant reliés de manière mobile et
la liaison entre l'élément d'actionnement (3) et la partie d'enveloppe (2) permettant un mouvement de pliage, **caractérisé en ce que**
- la partie d'enveloppe (2) comporte un passage ou une ouverture (2.1) dans sa périphérie, et
- l'élément d'actionnement comporte une saillie (3.1) qui est disposée à distance pour relier la partie d'enveloppe et l'élément d'actionnement,
la saillie (3.1) passant à travers le passage ou l'ouverture (2.1) de la partie d'enveloppe et
le bord du passage ou de l'ouverture (2.1) ne venant pas en contact avec la saillie à l'état non chargé de l'élément d'actionnement, et la liaison entre la partie d'enveloppe et l'élément d'actionnement étant conçue sous la forme d'une charnière ou d'une charnière pelliculaire (2.2).

2. Capuchon de pulvérisation (1) selon la revendication 1, **caractérisé en ce que** le capuchon de pulvérisation comporte un capuchon de protection amovible (4).

3. Capuchon de pulvérisation (1) selon la revendication 1, **caractérisé en ce que** l'élément d'actionnement comporte un conduit (3.3) pourvu d'une ouverture de buse.

4. Capuchon de pulvérisation (1) selon l'une au moins des revendications précédentes, **caractérisé en ce que** la saillie (3.1) est située en face du point de liaison (2.2) de l'élément d'actionnement (3) à la partie d'enveloppe (2).

5. Capuchon de pulvérisation (1) selon l'une au moins des revendications précédentes, **caractérisé en ce que** l'élément d'actionnement (3) est relié à la partie d'enveloppe (2) dans une autre zone par le biais d'une nervure fixe, cette liaison ayant la fonction d'une fermeture d'inviolabilité et n'étant là que jusqu'à la première utilisation.

6. Capuchon de pulvérisation (1) selon l'une au moins des revendications précédentes, **caractérisé en ce que** la liaison entre l'élément d'actionnement (3) et la partie d'enveloppe (2) est conçue de manière à former une tension à ressort de sorte que l'élément d'actionnement est tiré dans la position fermée et/ou ouverte et, lors du pivotement à partir des positions de repos et/ou de la position ouverte, il est nécessaire de surmonter une petite force antagoniste.

7. Capuchon de pulvérisation (1) selon l'une au moins des revendications précédentes, **caractérisé en ce que** l'élément d'actionnement (3) est structuré, notamment par des boutons, des crans, des rainures, des encoches ou analogues.

8. Capuchon de pulvérisation (1) selon l'une des revendications précédentes, **caractérisé en ce que** le capuchon de pulvérisation est en une matière thermoplastique, notamment PE, PP, PS, SAN, ABS, PA et/ou POM.

9. Capuchon de pulvérisation (1) selon l'une des revendications précédentes, **caractérisé en ce que** la surface d'actionnement (3.2) est en élastomère thermoplastique, notamment PE, EPDM, silicone et/ou polyuréthane, en totalité ou uniquement dans la liaison entre la surface d'actionnement et la partie d'enveloppe.

10. Capuchon de pulvérisation (1) selon l'une des revendications précédentes, **caractérisé en ce que** le capuchon de pulvérisation est réalisé selon un procédé de moulage par injection à deux composants.
